# EUROPÄISCHE PATENTSCHRIFT

(11) **EP 1 372 921 B1**
(45) Veröffentlichungstag und Bekanntmachung des Hinweises auf die Patenterteilung: **11.04.2007**
(21) Anmeldenummer: 02729830.6
(22) Anmeldetag: 28.03.2002
(51) Int. Cl.: B28B 7/24

(54) **FORM ZUR HERSTELLUNG VON BETONKÖRPERN**
MOULD FOR PRODUCING PRE-CAST CONCRETE UNITS
MOULE POUR PRODUIRE DES CORPS EN BETON

(30) Priorität: 29.03.2001 DE 10115789
(43) Veröffentlichungstag der Anmeldung: 02.01.2004
(73) Patentinhaber: Rampf Formen GmbH, D-89604 Allmendingen (DE)
(72) Erfinder: RAMPF, Achim, 89155 Erbach (DE); KELLER, Gottfried, 89604 Allmendingen (DE)
(74) Vertreter: Otten, Herbert
(86) Internationale Anmeldenummer: PCT/DE2002/001140
(87) Internationale Veröffentlichungsnummer: WO 2002/078920

(56) Entgegenhaltungen:
- CH-A- 424 593
- DE-U- 29 515 835

## Beschreibung

Die Erfindung betrifft eine Form zur Herstellung von Betonkörpern nach dem Oberbegriff des Anspruchs 1.

Derartige Formen werden als Wechselformen in Formmaschinen, sogenannten Steinfertigern, eingesetzt. Sie bestehen aus einem Formoberteil mit Stempeln und einem Formunterteil, das aus einem Formkammerblock und Seitenteilen besteht, wobei die Stempel in im Formkammerblock ausgebildete Kammern passen. Das Formunterteil liegt auf einem Formtisch, so dass die Kammern zum Füllen und anschließenden Verdichten unten geschlossen sind. Das Verdichten erfolgt durch Schwingungen, welche von einem Rüttler über den Formkammerblock auf die Betonkörper übertragen werden. Durch Anheben des Formunterteils bei unveränderter Stellung der Stempel werden die gebildeten Formkörper entformt. Die Seitenteile dienen zur Halterung und Führung des Formkammerblocks und als Schienen für den Füllwagen.

Aus dem Stand der Technik sind Formunterteile bekannt, die aus einem Formkammerblock und seitlich mit diesen verschraubten Seitenteilen bestehen. Der Formkammerblock besitzt einen inneren Bereich mit Formkammern und einen Randbereich, der teilweise Ausnehmungen aufweist. Nachteilig an derartigen Formunterteilen ist, dass diese nur bedingt gehärtet werden können, da sich im Formkammerblock hierbei große Spannungen aufbauen. Weiterhin sind für die Verschraubung der Seitenteile mit dem Formkammerblock aufwendige Fertigungsschritte, wie Bohren und Gewindeschneiden erforderlich.

Durch Versuche wurde weiterhin erkannt, dass das Nachschwingen der Form nach dem Abschalten des Rüttlers zur Beeinträchtigung der Qualität der an der Form anliegenden Oberfläche des Betonkörpers führt.

Weiterhin ist aus der DE 295 15 835 U1 1 eine Form zur Herstellung von Betonkörpern bekannt, welche ein Formunterteil aufweist, das aus einem Formkammerblock und mit diesem verschraubten Seitenteilen besteht, wobei der Formkammerblock einen inneren Bereich mit Formkammern und einen Randbereich aufweist, an dem wenigstens teilweise Ausnehmungen vorgesehen sind, wobei die Ausnehmungen im Randbereich zur Befestigung der Seitenteile in Draufsicht wenigstens teilweise als hinterschnittene Nut mit seitlicher Öffnung ausgebildet sind.

Der Erfindung liegt die Aufgabe zugrunde, eine Form zur Herstellung von Betonkörpern zu entwickeln, die zum Härten geeignet ist und rationell fertigbar ist. Weiterhin liegt der Erfindung die Aufgabe zugrunde, eine Form zur Herstellung verbesserter Betonkörper zu entwickeln, bei welcher insbesondere der Herstellungsprozess durch die Form positiv beeinflusst wird. Beide Aufgaben zielen darauf ab, die Lebensdauer der Form zu erhöhen und die Qualität der mit der Form erzeugte Betonkörpern zu verbessern.

Diese Aufgabe wird ausgehend von den Merkmalen des Oberbegriffs des Anspruchs 1 erfindungsgemäß durch die kennzeichnenden Merkmale des Anspruchs 1 gelöst. In den Unteransprüchen sind vorteilhafte und zweckmäßige Weiterbildungen angegeben.

Die erfindungsgemäße Form zur Herstellung von Betonkörpern weist ein Formunterteil mit einem Formkammerblock mit einer über die Länge und die Breite des Formkammerblocks im Wesentlichen gleichbleibenden Dicke bzw. Höhe auf, wobei die Randbereiche des Formkammerblocks Ausnehmungen aufweisen, durch die Zwischenstege mit etwa gleichbleibender Stegbreite gebildet sind, und die Ausnehmungen bzw. die Zwischenstege zur Befestigung von Seitenteilen dienen, wobei die Ausnehmungen in Draufsicht wenigstens teilweise als hinterschnittene Nut mit seitlicher öffnung zum Randbereich ausgebildet sind und eine Verschraubung der Seitenteile quer zum Verlauf der hinterschnittenen Nut erfolgt. Hierdurch ist im Randbereich des Formkammerblocks eine randoffene Struktur gebildet, welche dem Aufbau von Spannungen entgegenwirkt bzw. den Aufbau von ringförmigen Spannungen durch die seitlichen Öffnungen unterbindet. Weiterhin erlaubt eine derartige Konstruktion des Formkammerblocks die Befestigung von Seitenteilen durch Normbauteile, wie Schraube und Nutstein, ohne dass am Formkammerblock Bohr- oder Gewindeschneidarbeiten erforderlich sind. Die Ausrichtung der Verschraubung der Seitenteile quer zum Verlauf der Nut erlaubt eine hohe Belastung der Seitenteile, da diese an großen Kontaktflächen von der Verschraubung auf den Randbereich des Formkammerblocks gepresst werden. Hinterschnittene Nuten sind Nuten, welche auf dem Nutgrund eine Breite aufweisen, die größer ist als die Breite der Nutöffnung, so dass die Nut im Querschnitt gesehen keil-, treppen- oder bogenförmig zur Nutöffnung verläuft.

Durch eine Verschraubung und/oder Verspannung der Seitenteile über die Nut mit dem Formkammerblock und gegebenenfalls eine zusätzliche Verschweißung von Seitenteil und Formkammerblock ergibt sich eine besonders hoch belastbare Verbindung.

Weiterhin ist es vorteilhaft, das Seitenteil und den Formkammerblock über Stifte und/oder Anlageflächen zueinander zu zentrieren. Hierdurch können die Toleranzen für die Verschraubungen oder Verspannungen gröber gewählt werden, da diese nicht für die Ausrichtung der Seitenteile auf den Formkammerblock bestimmend sind.

Weiterhin ist es vorteilhaft, die insbesondere als T-Nut oder L-Nut ausgebildete Ausnehmung mit einem im Querschnitt eckigen und/oder abgerundeten Hohlraum und einem diesen zur Umgebung öffnenden Hals auszubilden, wobei der Hohlraum und der Hals vorzugsweise als Freibrennung ausgebildet sind. Hierdurch ist es möglich das Schneidbrennverfahren, das für die Ausbildung der Formkammern im inneren Bereich des Formkammerblocks zur Anwendung kommt, auch für die Ausbildung des Randbereichs des Formkammerblocks einzusetzen. Dies bedeutet, dass der innere Bereich und der Randbereich des Formkammerblocks auf einer Maschine mit demselben Verfahren bearbeitet werden können.

Eine vorteilhafte Ausführung des Erfindungsgegenstandes sieht vor, die Nuten bzw. die Ausnehmungen in regelmäßigen Abständen zueinander im Randbereich des Formkammerblocks anzuordnen. Hierdurch entstehen zwischen den Ausnehmungen Stege gleicher Breite. Diese bewirken, dass der gesamte Randbereich im Hinblick auf den Härtevorgang ein einheitliches Verhalten zeigt. Insbesondere ist der Einsatz von im Querschnitt T-förmigen oder L-förmigen Nuten vorgesehen.

Gemäß einer besonderen Ausführungsform des Erfindungsgegenstandes ist es vorgesehen, die hinterschnittenen Nuten mit unterschiedlichen Halslängen auszubilden und insbesondere Nuten mit unterschiedlichen Halslänge abwechselnd nebeneinander anzuordnen. Hierdurch ist es möglich, einen breiteren Randbereich mit Stegen einheitlicher Breite auszubilden.

Durch den Einsatz einer Gewindestange mit Keilspanner als Befestigungsmittel ist ein besonders schnelles Befestigen eines Seitenteils am Formkammerblock möglich.

Durch eine Verbindung von Formkammerblock und Seitenteil mittels Pratzenspannungen und/oder Kombination von Ringschraube und Keilschraube lassen sich diese Bauteile besonders schnell miteinander verbinden bzw. voneinander lösen.

Erfindungsgemäß ist es vorgesehen, wenigstens eine der im Randbereich der Form liegende Ausnehmung mit einem dämpfenden Füllstoff zu verfüllen. Hierdurch wird das aufwändige Einschweißen eines die Ausnehmung gegen das Eindringen von Beton schützenden Deckels eingespart und insbesondere auch ein beim Einschweißen auftretender Wärmeverzug vermieden. Weiterhin wirkt eine verfüllte Ausnehmung während des Betriebs des Rüttlers und nach dem Abschalten des Rüttlers auf die Form ein, so dass insbesondere die Schwingungen der Form nach dem Abschalten des Rüttlers schnell abklingen und somit die Ausbildung von horizontal verlaufenden Rissen an den Seitenflächen der Betonkörper, welche an der Form anliegen, weitgehend vermieden ist. Somit sind durch die Dämpfung die seitlichen Oberflächen des Betonkörpers technisch und optisch verbessert.

Erfindungsgemäß ist es insbesondere vorgesehen als Füllstoff Polymerbeton zu verwenden. Polymerbeton besteht im wesentlichen aus einer Kunststoffmasse, in welche beispielsweise Kies und/oder Sand eingebettet ist. Dieses Material ist für die an der Form auftretenden Belastungen gut geeignet, da es gegen chemische und mechanische Belastungen besonders widerstandsfähig ist.

Weiterhin ist es vorgesehen, den Öffnungsquerschnitt der Ausnehmung unregelmäßig bzw. abweichend von einer einfachen geometrischen Form zu gestalten. Durch Verengungen und/oder Verbreiterungen im Querschnitt der Ausnehmung ist es möglich neben den durch jede Öffnung aufnehmbaren Druckbelastungen auch Zugbelastungen auf das Füllmaterial zu übertragen. Beispielsweise können bei einem hundeknochenförmigen Öffnungsquerschnitt der Ausnehmung in Längsrichtung des Hundeknochens Zugspannungen übertragen werden. Da heißt, das Füllmaterial entfaltet bei einer derartigen Ausbildung durch die Aufnahme und Dämpfung von Zugbelastungen in wenigstens eine Richtung eine zusätzliche Wirkung, ohne dass hierzu zusätzlicher Bauraum erforderlich ist. Dies führt insbesondere auch zu einer stärkeren Abdämpfung von Biegeschwingungen, da dann unabhängig von der Biegerichtung annähernd das gesamte Füllmaterial dämpfend wirkt, da bei jeder Biegung gleichzeitig Zug- und Druckbelastungen auftreten.

Gemäß einer Ausführungsvariante sieht die Erfindung vor, Wandungen der Ausnehmung durch wenigstens einen Anker mit wenigstens zwei Ankerpunkten zu verbinden. Eine derartige Zusammenschältung von Wandungen ermöglicht es, die Form auch bei einer Vielzahl von Ausnehmungen und/oder bei großvolumigen Ausnehmungen stabil zu halten und mittels der Anker Belastungen und Schwingungen gezielt zu konzentrieren bzw. zu leiten.

Erfindungsgemäß ist es vorgesehen, alle ringförmig geschlossenen Ausnehmungen mit dem Füllstoff zu verfüllen. Hierdurch ist eine maximale Dämpfung der in der Form befindlichen Schwingungen möglich.

Vorteilhafter Weise sieht die Erfindung vor, die Ausnehmung im Formkammerblock in einer beliebigen Raumrichtung zu orientieren. Hierdurch ist es möglich auf sämtliche im Formkammerblock vorhandene Schwingungen bzw. Biege-, Zug-, Druck- und Torsionsbelastungen einzuwirken bzw. bestimmte Schwingungsrichtungen bzw. Belastungen gezielt zu beeinflussen.

Weiterhin sieht die Erfindung vor, wenigstens zwei Ausnehmung durch wenigsten einen Verbindungsraum zu verbinden und diesen insbesondere als Bohrung auszugestalten. Hierdurch ist es auf einfache Weise möglich, die Dämpfungselemente miteinander zu koppeln bzw. zu einem Wirkverbund zu vernetzen.

Erfindungsgemäß ist es vorgesehen den Verbindungsraum mit Füllmaterial auszufüllen. Hierdurch ist ein optimales Zusammenwirken der verfüllten Ausnehmungen möglich.

Es ist auch vorgesehen, die Ausnehmung in einem Eckbereich des Formkammerblocks anzuordnen, um hier ein Zusammenlaufen von Schwingungen zu verhindern.

Abschließend sieht die Erfindung vor, einen aus Füllmaterial vorgefertigten Einsatz in die Ausnehmung einzustecken bzw. einzukleben. Hierdurch ist es möglich den Einsatz rationell zu fertigen

Weitere Einzelheiten der Erfindung werden in der Zeichnung anhand schematisch dargestellter Ausführungsbeispiele beschrieben. Hierbei zeigt:
- Figur 1: eine Draufsicht auf einen Formkammerblock,
- Figur 2: den in Figur 1 gezeigten Formkammerblock mit angeschraubten Seitenteilen,
- Figur 3: eine Seitenansicht des in Figur 2 dargestellten Formunterteils aus der Pfeilrichtung III,
- Figur 4: einen Schnitt durch das in Figur 2 dargestellte Formunterteil entlang der Schnittlinie IV-IV,
- Figur 5: einen Schnitt durch das in Figur 2 dargestellte Formunterteil entlang der Schnittlinie V-V,
- Figur 6: eine Seitenansicht des in Figur 2 dargestellten Formunterteils aus der Pfeilrichtung VI,
- Figur 7: einen Schnitt durch das in Figur 2 dargestellte Formunterteil entlang der Schnittlinie VII-VII,
- Figur 8: eine mit VIII gekennzeichnete Detailansicht des in Figur 2 dargestellten Formunterteils,
- Figur 9: eine erste Variante eines Formkammerblocks,
- Figur 10: eine zweite Variante eines Formkammerblocks,
- Figur 11: eine dritte Variante eines Formkammernblocks,
- Figur 12: eine Drauf sicht auf die Querseite einer vierten Variante eines Formkammernblocks,
- Figur 13: eine perspektivische Teilansicht eines Formkammerblocks mit unterschiedlich gestalteten Ausnehmungen,
- Figur 14: eine Draufsicht auf den in Figur 13 gezeigten Formkammerblock,
- Figur 15: einen Schnitt durch den in Figur 14 dargestellten Formkammerblock entlang der Schnittlinie XV-XV,
- Figur 16: einen Schnitt durch den in Figur 14 dargestellten Formkammerblock entlang der Schnittlinie XVI-XVI,
- Figur 17: einen Schnitt durch den in Figur 14 dargestellten Formkammerblock entlang der Schnittlinie XVII-XVII,
- Figur 18a-18h: schematisch dargestellte Draufsichten auf Wandungsverläufe der Ausnehmungen,
- Figur 19: eine Seitenansicht eines weiteren Formkammerblocks mit schräg verlaufenden Ausnehmungen,
- Figur 20: ein Draufsicht auf einen weiteren Formkammerblock und
- Figur 21: ein Draufsicht auf einen weiteren Formkammerblock mit Verbindungsräumen zwischen den Ausnehmungen.

In Figur 1 ist ein Formkammerblock 1 dargestellt, der zusammen mit Seitenteilen 2 ein Formunterteil 3 bildet (siehe auch Figur 2). Der Formkammerblock 1 weist einen inneren Bereich 4 und einen umlaufenden Randbereich 5 auf. Im inneren Bereich 4 sind 35 Ausnehmungen bzw. Durchbrüche 6 angeordnet, die als Formkammern 7 dienen. Die Formkammern 7 durchbrechen den Formkammerblock 1 in einer senkrecht zur Zeichenebene stehenden Richtung. Die Formkammern 7 weisen eine Kontur 8 auf, welche der Kontur nicht dargestellter Betonkörper bzw. Pflastersteine entspricht, welche im Formkammerblock 1 formbar sind. Der Randbereich 5 setzt sich aus zwei gegenüberliegenden Längsrändern 9, 10 und zwei gegenüberliegenden Querrändern 11, 12 zusammen. Im Randbereich 5 sind umlaufend um den inneren Bereich 4 Ausnehmungen 13 ausgebildet, welche teilweise durch Deckel 14 verschlossen sind. Die Deckel 14 verhindern das Eintreten von Füllmaterial in die Ausnehmungen 13. Weiterhin weist der Formkammerblock 1 an den Querrändern 11, 12 Ausnehmungen 13 auf, welche als hinterschnittene Nuten 15 ausgebildet sind und sich parallel zu den Durchbrüchen 6 erstrecken. In dem in Figur 1 dargestellten Formkammerblock 1 sind die Nuten 15 als T-Nuten 16 ausgeführt. Die T-Nuten 16 verlaufen von einer Oberseite 17 zu einer Unterseite 18 des Formkammerblocks 1 und weisen zu Querseiten 19 des Formkammerblocks 1 hin seitliche Öffnungen 20 auf. Durch die Nuten 15 entsteht an den Querrändern 11, 12 zu den Querseiten 19 hin eine randoffene Struktur 21, die bei Nichtbeachtung der Deckel 14 in der Draufsicht eine Stegstruktur 22 bildet. Hierbei weisen die zwischen einer Umgebung 23 und Nuten 15 bzw. Ausnehmungen 13 gebildeten Stege 24 etwa eine gleichbleibende Stegbreite S auf. Die Stegstruktur 22 erstreckt sich im Wesentlichen über ein Breite B des Formkammerblocks 1. Gemäß einer nicht dargestellten Ausführungsvariante weist der Formkammerblock 1 auch im Bereich von Längsseiten 25, 26 insbesondere über eine Länge L des Formkammerblocks 1 Nuten auf, welche eine randoffne Struktur erzeugen.

In Figur 2 ist der in Figur 1 dargestellte Formkammerblock 1 zusammen mit den angeschraubten Seitenteilen 2 dargestellt. Der Formkammerblock 1 und die Seitenteile 2 bilden zusammen das Formunterteil 3, das zusammen mit nicht dargestellten Stempeln, welche auf die Formkammern 7 angepasst sind, eine Form zur Herstellung von Formkörpern, insbesondere Betonkörpern bildet. Die Seitenteile 2 bzw. das linke Seitenteil 2a und das rechte Seitenteil 2b sind mit dem Formkammerblock 1 über die T-Nuten 16 verschraubt. In den Nuten 16 sind Nutsteine 27 bzw. Muttern 28 angeordnet, welche eine Gewindebohrung 29 aufweisen und als Gegenlager für Schrauben 30 dienen (siehe auch Figur 8). Weiterhin sind die Seitenteile 2 mit den Formkammerblock 1 über Stifte 31 verbunden, welche zur Zentrierung der Seitenteile 2 auf den Formkammerblock 1 dienen (siehe auch Figur 7).

In Figur 3 ist eine Seitenansicht des in Figur 2 dargestellten Formunterteils 3 aus der Pfeilrichtung III dargestellt. In dieser Ansicht ist der L-förmige Querschnitt der Seitenteile 2 zu sehen. Diese sind mehrteilig aufgebaut und bestehen aus einem Anschlussprofil 32, einer auf dieses aufgesetzten Verschleißleiste 33 und einem Ausleger 34. Hierbei ist die Verschleißleiste 33 mit dem Anschlussprofil 32 verschraubt und kann gegebenenfalls unterlegt werden. Weiterhin zeigt die Seitenansicht eine im Wesentlichen über die gesamte Länge L des Formkammerblocks 1 gleichbleibende Dicke D des Formkammerblocks 1.

Figur 4 zeigt einen Schnitt durch das Formunterteil 3 entlang der in Figur 2 dargestellten Schnittlinie IV-IV. Der Nutstein 27 ist als Nutleiste 35 mit jeweils zwei übereinander liegenden Gewindebohrungen 29 ausgebildet, wobei im Bereich des Auslegers 34 nur die untere Gewindebohrung 29 zum Einsatz kommt. In Figur 4 ist die Nut 16 ebenso wie in Figur 2 durch einen Deckel 36 zur Oberseite 17 des Formkammerblocks 1 hin abgedeckt.

In Figur 5 ist ein Schnitt durch das in Figur 2 dargestellte Formunterteil 3 entlang der Schnittlinie V-V dargestellt. Diese Ansicht zeigt eine Verschraubung 37, welche die Verschleißleiste 33 mit dem Anschlussprofil 32 verbindet. Weiterhin ist die Verschraubung des Anschlussprofils 32 durch zwei übereinander liegende Schrauben 30 mit dem Formkammerblock 1 über die Nutleiste 35 dargestellt.

Figur 6 zeigt eine Seitenansicht des in Figur 2 dargestellten Formunterteils 3 aus der Pfeilrichtung VI. Hier ist die Anordnung der einzelnen Verschraubungen zu erkennen.

Bezüglich der Figuren 7 und 8 wird auf die Beschreibung zu Figur 2 verwiesen.

Figur 9 zeigt einen Formkammerblock 40, der an Querrändern 11, 12 Ausnehmungen 13 aufweist, die als hinterschnittene Nuten 15 ausgebildet sind und zu Querseiten 19 hin seitliche Öffnungen 20 aufweisen. Die Nuten 15 besitzen Hohlräume 41, welche sich über Hälse 42 zu den Querseiten 19 öffnen. Die Nuten 15 sind als Freibrennungen 43 ausgeführt, welche durch einen senkrecht zur Zeichenebene verlaufenden Brennstrahl ebenso wie an Längsrändern 9, 10 angeordnete Ausnehmungen 13 und Formkämmern 7 schneidbar sind.

Figur 10 zeigt einen Formkammerblock 50, der zu einer Querseite 19 hin hinterschnittene Nuten 15 aufweist, welche Hälse 42 mit unterschiedlichen Halslängen l₁ und l₂ besitzen. Weiterhin besitzen die Nuten 15 Nutgründe 51, die eine Breite b₂ aufweisen und Nutöffnungen 52, welche eine Breite b₁ aufweisen.

Figur 11 zeigt einen Formkammerblock 60, der zu einer Querseite 19 hin Ausnehmungen 13 aufweist, von denen zwei als hinterschnittene Nuten 15 ausgebildet sind. Diese weisen einen Nutgrund 51 mit einer Breite b₂ und eine Nutöffnung 52 mit einer Breite b₁ auf, wobei b₂ größer ist als b₁. Die hinterschnittenen Nuten 15 sind für den Einsatz von Nutsteinen 27 (gestrichelt dargestellt) zur Befestigung nicht dargestellter Seitenteile geeignet.

Figur 12 zeigt eine Draufsicht auf eine Querseite 19 eines Formkammerblocks 70. Der Formkammerblock 70 weist zu der Querseite hin drei hinterschnittene Nuten 15 auf, wobei die linke und die rechte hinterschnittene Nut 15 schräg zu einer Senkrechten 71 angeordnet sind und so das Durchrutschen eines von oben eingehängten Seitenteils verhindern, wenn die Schrauben noch nicht verspannt sind.

Figur 13 zeigt eine perspektivische Teilansicht eines Formkammerblocks 1 mit unterschiedlich gestalteten Ausnehmungen 13. Der Formkammerblock 1 bildet zusammen mit nicht dargestellten Seitenteilen 2 ein Formunterteil 3. Der Formkammerblock 1 weist einen inneren Bereich 4 und einen umlaufenden Randbereich 5 auf. Im inneren Bereich 4 sind Ausnehmungen bzw. Durchbrüche 6 angeordnet, die als Formkammern 7 dienen. Die Formkammern 7 durchbrechen den Formkammerblock 1 in einer senkrecht zur Zeichenebene stehenden Richtung z. Die Formkammern 7 weisen eine Kontur 8 auf, welche der Kontur nicht dargestellter Betonkörper bzw. Pflastersteine entspricht, welche im Formkammerblock 1 formbar sind. Der Randbereich 5 setzt sich aus zwei gegenüberliegenden Längsrändern 10 (in Figur 13 ist nur einer der Längsränder sichtbar) und zwei gegenüberliegenden Querrändern 12 (in Figur 13 ist nur einer der Querränder sichtbar) zusammen. Im Randbereich 5 sind umlaufend um den inneren Bereich 4 Ausnehmungen 13 ausgebildet, welche teilweise mit Polymerbeton 72 verfüllt sind. Der Polymerbeton 72 verhindern beim Befüllen der Durchbrüche 6 das Eintreten von Füllmaterial in die Ausnehmungen 13 und wirkt schwingungsdämpfend auf den durch einen nicht dargestellten Rüttler erregten Formkammerblock 1. Weiterhin weist der Formkammerblock 1 an den Querrändern 12 Ausnehmungen 13 auf, welche als hinterschnittene Nuten 15 ausgebildet sind und sich parallel zu den Durchbrüchen 6 erstrecken. In dem in Figur 13 dargestellten Formkammerblock 1 sind die Nuten 15 als T-Nuten 16 ausgeführt. Die T-Nuten 16 verlaufen von einer Oberseite 17 zu einer Unterseite 18 des Formkammerblocks 1 und weisen zu Querseiten 19 des Formkammerblocks 1 hin seitliche Öffnungen 20 auf. Durch die Nuten 15 entsteht an den Querrändern 11, 12 zu den Querseiten 19 hin eine randoffene Struktur 21, die bei Nichtbeachtung der Polymerbetonfüllungen in der Draufsicht eine Stegstruktur 22 bildet. Hierbei weisen die zwischen einer Umgebung 23 und Nuten 15 bzw. Ausnehmungen 13 gebildeten Stege 24 etwa eine gleichbleibende Stegbreite S auf. Die Stegstruktur 22 erstreckt sich im Wesentlichen über ein Breite B des Formkammerblocks 1. Gemäß einer nicht dargestellten Ausführungsvariante weist der Formkammerblock 1 auch im Bereich von Längsseiten 26 insbesondere über eine Länge L des Formkammerblocks 1 Nuten auf, welche eine randoffne Struktur erzeugen.

Figur 14 zeigt die Teilansicht einer Draufsicht auf den in Figur 13 gezeigten Formkammerblock 1. Im Bereich eines Längsrands 10 weist der Formkammerblock 1 in beispielhafter Darstellung eine Vielzahl von unterschiedlichen Ausnehmungen 13 auf. Hierbei handelt es sich um die Ausnehmungen 13a, 13b, 13c. Diese weisen unterschiedliche Öffnungsquerschnitte 73a, 73b, 73c auf, welche durch Verjüngungen 74 und Verbreiterungen 75 gekennzeichnet sind. Wandungen 76 weisen Vorsprünge 77 und Rücksprünge 78 auf. Gegenüberliegende Wandungen 76 der Ausnehmung 13c bzw. Stegabschnitte 24a, 24b sind durch Anker 79 verbunden, welche in Ankerpunkten 80 formschlüssig mit den Stegabschnitten 24a, 24b verbunden sind. Alle ringförmig geschlossenen Ausnehmungen 81 sind gemäß einer nicht dargestellten Ausführungsvariante mit Polymerbeton verfüllt. Um eine maximale Schwingungsdämpfung zu erzielen ist es optional vorgesehen, auch seitlich offene Ausnehmungen 82 (in Figur 1 bis 12 mit 15 bzw. 16 bezeichnet) nach dem Anbringen der hier nicht dargestellten Seitenteile mit Polymerbeton zu verfüllen.

Figur 15 zeigt einen Schnitt im Bereich der in Figur 14 dargestellten Ausnehmung 13a bzw. 81 entlang einer Schnittlinie XV-XV durch den Formkammerblock 1. Die in der Schnittansicht sichtbaren Wandungen 76 weisen nutförmige Rücksprünge 78 auf, welche parallel zur Oberseite 17 bzw. Unterseite 18 des Formkammerblocks 1 verlaufen. Die nicht dargestellte Polymerbetonfüllung, welche sich in der Ausnehmung 81 befindet, ist in dieser durch die Formgebung der Wandungen 76 formschlüssig gehalten. Somit werden Beschleunigungskräfte, welche beim Rütteln in etwa in die Pfeilrichtungen z, z' auf die Polymerbetonfüllung wirken, nicht allein über die zwischen dem Polymerbeton und den Wandungen 76 bestehende Klebeverbindung übertragen. Eine Schwingung des Formkammerblocks 1, welche beispielsweise eine Durchbiegung des Formkammerblocks 1 im Bereich der in Figur 15 gezeigten Ausnehmung in die Pfeilrichtung z bewirkt, wird durch eine Stauchung der Polymerbetonfüllung gedämpft. Die Polymerbetonfüllung wird hierbei in einem oberhalb einer Mittelebene M liegenden Bereich gestaucht bzw. gepresst.

Figur 16 zeigt einen Schnitt durch den Formkammerblock 1 im Bereich der in Figur 14 dargestellten Ausnehmung 13b entlang einer Schnittlinie XVI-XVI. Die Ausnehmung 13b weist im Bereich von Rücksprüngen 78 (siehe Figur 14) Vorsprünge 83 auf. Dies ermöglicht es allein über die in Figur 16 dargestellten gegenüberliegenden Wandungen 76 den nicht dargestellten Polymerbeton, welcher die Ausnehmung 13b ausfüllt, in alle Raumrichtungen x, x', y, y', z, z' (siehe Figur 13) formschlüssig zu halten.

Figur 17 zeigt einen Schnitt durch den Formkammerblock 1 im Bereich der in Figur 14 dargestellten Ausnehmung 13c entlang einer Schnittlinie XVII-XVII. Der Anker 79 ist in die Stegabschnitte 24a, 24b eingeschraubt, wobei dieser im Stegabschnitt 24b in einem Durchgangsgewinde 84 und im Stagabschnitt 24a in einem Sacklochgewinde 85 gehalten ist. Der Anker 79 dient las Zug- und Druckstab zur Stabilisierung des Formkammerblocks 1. Der Anker 79 ermöglicht es, für die Schwingungsdämpfung und zur Gewichtsreduzierung große Ausnehmungen 13c zur Verfügung zu stellen, ohne auf die Stabilität des Formkammerblocks 1 verzichten zu müssen. Schwingungen des Ankers 79 werden durch den diesen umlagernden, nicht dargestellten Polymerbeton gedämpft.

Die Figur 18a bis 18h zeigen schematisch dargestellte Draufsichten auf Wandungen 76, welche Ausnehmungen umgrenzen. Allen Wandungsverläufen ist es gemeinsam, dass diese Vorsprünge 77 und Rücksprünge 78 aufweisen, welche zu einer formschlüssigen Verzahnung des Polymerbetons mit dem Formkammerblock führen. Hierdurch ist es möglich gezielt in Längsrichtung a der Wandung 76 wirkende Zugspannungen durch den Polymerbeton zu dämpfen, da die Spannungen von den Wandungen 76 direkt auf diesen übertragen werden.

Figur 19 zeigt eine Seitenansicht eines weiteren Formkammerblocks 1 mit schräg verlaufenden Ausnehmungen 81. Die linke Ausnehmung 81 verläuft diagonal von einer Unterseite 18 zu einer Oberseite 17 des Formkammerblocks 1. Die rechte Ausnehmung 81 ist im Querschnitt etwa Y-förmig ausgebildet und weist zur Unterseite 18 und zur Oberseite 17 des Formkammerblocks 1 Verbreiterungen 75 auf, durch welche eine formschlüssige Festlegung der nicht dargestellten Polymerbetonfüllung erreicht ist.

Figur 20 zeigt eine Draufsicht auf einen weiteren Formkammerblock 1. In einem Eckbereich 86 weist der Formkammerblock 1 eine seitlich offene Ausnehmung 82 auf, in welche ein Polymerbetonkörper 87 eingesetzt ist. Dieser ist zur Dämpfung von in dem Eckbereich 86 zusammenlaufenden Schwingungen vorgesehen und formschlüssig am Formkammerblock 1 über Nasen 88 gehalten, welche in Nuten 89 des Formkammerblocks 1 eingreifen.

In Figur 21 ist ein Ausschnitt eines weiterer Formkammerblock 1 schematisch dargestellt. Der Formkammerblock 1 weist Ausnehmungen 81 auf, welche durch zu einer Oberseite 17 des Formkammerblocks 1 offene Verbindungsräume 90 verbunden sind. Die Verbindungsräume 90 sind wie die Ausnehmungen 81 mit Polymerbeton ausgefüllt.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche. Insbesondere sieht die Erfindung auch den Einsatz von Ausnehmungen und Nuten mit abgerundeten Ecken und Kanten vor. Das Verfüllen von Ausnehmungen mit Polymerbeton ist sowohl für zusammengeschraubte als auch für zusammengeschweißte Formunterteile, teilweise auch als Form bezeichnet, vorsehen.

### Bezugszeichenliste:

- 1: Formkammerblock
- 2: Seitenteil
- 2a: linkes Seitenteil
- 2b: rechtes Seitenteil
- 3: Formunterteil
- 4: innerer Bereich (von 1)
- 5: Randbereich (von 1)
- 6: Ausnehmung/Durchbrechung (von 1)
- 7: Formkammer
- 8: Kontur (von 7)
- 9: Längsrand
- 10: Längsrand
- 11: Querrand
- 12: Querrand
- 13, 13a, 13b, 13c: Ausnehmung (in 5)
- 14: Deckel
- 15: Nut
- 16: T-Nut
- 17: Oberseite (von 1)
- 18: Unterseite (von 1)
- 19: Querseite (von 1)
- 20: seitliche Öffnung
- 21: randoffene Struktur
- 22: Stegstruktur
- 23: Umgebung
- 24: Steg
- 24a, 24b: Stegabschnitt
- 25: Längsseite (von 1)
- 26: Längsseite (von 1)
- 27: Nutstein
- 28: Mutter
- 29: Gewindebohrung
- 30: Schraube
- 31: Stift
- 32: Anschlussprofil
- 33: Verschleißleiste
- 34: Außenlager
- 35: Nutleiste
- 36: Deckel
- 37: Verschraubung
- 40: Formkammerblock
- 41: Hohlraum
- 42: Hals
- 43: Freibrennung
- 50: Formkammerblock
- 51: Nutgrund
- 52: Nutöffnung
- 60: Formkammerblock
- 70: Formkammerblock
- 71: Senkrechte
- 72: Polymerbeton
- 73a, 73b, 73c: Öffnungsquerschnitt
- 74: Verjüngung
- 75: Verbreiterung
- 76: Wandung
- 77: Vorsprung
- 78: Rücksprung
- 79: Anker
- 80: Ankerpunkt
- 81: ringförmige, geschlossene Ausnehmung
- 82: seitlich offene Ausnehmung (= 15, 16)
- 83: Vorsprung im Bereich von 78
- 84: Durchgangsgewinde
- 85: Sacklochgewinde
- 86: Eckbereich
- 87: Polymerbetonkörper
- 88: Nase von 87
- 89: Nut in 1
- 90: Verbindungsraum

## Patentansprüche

1. Form zur Herstellung von Betonkörpern, insbesondere Pflastersteinen, mit einem Formunterteil (3), das aus einem Formkammerblock (1, 40, 50, 60, 70) und mit diesem verschraubten Seitenteilen (2, 2a, 2b) besteht, wobei der Formkammerblock (1, 40, 50, 60, 70) einen inneren Bereich (4) mit Formkammern (6, 7) und einen Randbereich (5) aufweist, an dem wenigstens teilweise Ausnehmungen (13) vorgesehen sind, wobei die Ausnehmungen (13) im Randbereich (5, 11, 12) zur Befestigung der Seitenteile in Draufsicht wenigstens teilweise als hinterschnittene Nut (15, 16) mit seitlicher Öffnung (20) ausgebildet sind, wobei der Formkammerblock (1, 40, 50, 60, 70) eine im Wesentlichen gleichbleibende Dicke (D) aufweist, der Randbereich (5, 11, 12) für die Befestigung von Seitenteilen (2, 2a, 2b) Ausnehmungen (13) aufweist, durch die Zwischenstege (24) mit etwa gleichbleibender Stegbreite (S) gebildet sind **dadurch gekennzeichnet, dass** die Verschraubung der Seitenteile (2, 2a, 2b) quer zum Verlauf der hinterschnittenen Nuten (15, 16) erfolgt.

2. Form nach Anspruch 1, **dadurch gekennzeichnet, dass** das Seitenteil (2, 2a, 2b) über die hinterschnittenen Nuten (15, 16) mit dem Formkammerblock (1, 40, 50, 60, 70) verschraubt und/oder verspannt ist und insbesondere zusätzlich verschweißt ist.

3. Form nach einem der vorhergehenden Ansprüche, **dadurch gekennzeichnet, dass** das Seitenteil (2, 2a, 2b) und der Formkammerblock (1, 40, 50, 60, 70) über Stifte (31) und/oder Anlageflächen zueinander ausgerichtet sind.

4. Form nach einem der vorhergehenden Ansprüche, **dadurch gekennzeichnet, dass** die hinterschnittene Nut (15) insbesondere als T-Nut (16) oder L-Nut ausgebildet ist und im Querschnitt einen insbesondere eckigen und/oder abgerundeten Hohlraum (41) und einen diesen mit der Umgebung (23) verbindenden Hals (42) aufweist und vorzugsweise als Freibrennung (43) ausgebildet ist.

5. Form nach einem der vorhergehenden Ansprüche, **dadurch gekennzeichnet, dass** die Nuten (15, 16) und/oder die Ausnehmungen (13) in regelmäßigen Abständen zueinander angeordnet sind.

6. Form nach einem der vorhergehenden Ansprüche, **dadurch gekennzeichnet, dass** die Nuten (15, 16) unterschiedliche Halslängen (l₁, l₂) aufweisen und insbesondere T-Nuten (16) mit unterschiedlichen Halslängen (l₁, l₂) abwechselnd nebeneinander angeordnet sind.

7. Form nach einem der vorhergehenden Ansprüche, **dadurch gekennzeichnet, dass** Befestigungsmittel zur Verbindung des Formkammerblocks (1, 40, 50, 60, 70) mit dem Seitenteil (2, 2a, 2b) als Gewindestange mit Keilspanner ausgebildet sind.

8. Form nach Ansprüchen 1 bis 6, **dadurch gekennzeichnet, dass** Befestigungsmittel zur Verbindung des Formkammerblocks (1, 40, 50, 60, 70) mit dem Seitenteil (2, 2a, 2b) als stufenförmige, dübelähnliche Pratzenspannung ausgebildet sind.

9. Form nach Ansprüchen 1 bis 6 **dadurch gekennzeichnet, dass** Befestigungsmittel zur Verbindung des Formkammerblocks (1, 40, 50, 60, 70) mit dem Seitenteil (2, 2a, 2b) als Ringschraube mit Keilschraube ausgebildet sind.

10. Form nach einem der vorhergehenden Ansprüche, **dadurch gekennzeichnet, dass** eine im Randbereich (5) der Form (1 bzw. 3) liegende Ausnehmung (13, 15, 16, 81 ,82) mit einem dämpfenden Füllstoff verfüllt ist.

11. Form nach Anspruch 10, **dadurch gekennzeichnet, dass** als Füllstoff Polymerbeton (72) vorgesehen ist.

12. Form nach einem der vorhergehenden Ansprüche, **dadurch gekennzeichnet, dass** die Ausnehmung (13, 15, 81, 82) einen tiffnungsquerschnitt mit Verjüngungen (74, 77) und Verbreiterungen (75, 78) aufweist.

13. Form nach einem der vorhergehenden Ansprüche, **dadurch gekennzeichnet, dass** Wandungen (76) der Ausnehmung (13, 13a, 13b, 13c, 15, 81, 82) durch wenigstens einen Anker (79) mit wenigstens zwei Ankerpunkten (80) verbunden sind.

14. Form nach einem der vorhergehenden Ansprüche, **dadurch gekennzeichnet, dass** ringförmig geschlossene Ausnehmungen (81) vorgesehen sind, die alle mit Füllstoff verfüllt sind.

15. Form nach Anspruch 14, **dadurch gekennzeichnet, dass** die ringförmig geschlossenen Ausnehmungen (81) und seitlich offene Ausnehmungen (82) den Formkammerblock (1) in einer beliebigen Raumrichtung durchlaufen.

16. Form nach Anspruch 15, **dadurch gekennzeichnet, dass** wenigstens zwei Ausnehmungen (81, 82) durch wenigsten einen Verbindungsraum (90), insbesondere Bohrungen, verbunden sind.

17. Form nach Anspruch 16, **dadurch gekennzeichnet, dass** der Verbindungsraum (90) mit Füllmaterial ausgefüllt ist.

18. Form nach einem der Ansprüche 15 bis 17, **dadurch gekennzeichnet, dass** die ringförmig geschlossenen Ausnehmungen (81) und die seitlich offenen Ausnehmungen (82) in einem Eckbereich (86) des Formkammerblocks (1) angeordnet sind.

19. Form nach einem der Ansprüche 15 bis 18, **dadurch gekennzeichnet, dass** ein vorgefertigter Einsatz (87) aus Füllmaterial in die ringförmig geschlossenen Ausnehmungen (81) und die seitlich offenen Ausnehmungen (82) einsetzbar bzw. einklebbar ist.

## Claims

1. Mould for producing concrete units, in particular paving stones, with a lower mould section (3), consisting of a mould cavity block (1, 40, 50, 60, 70) and side sections (2, 2a, 2b) that are screwed onto the latter, wherein the mould cavity block (1,40,50,60, 70) has an inner section (4) with mould cavities (6, 7) and an edge section (5), on which cutouts (13) are provided at least partly, wherein the cutouts (13) in the edge section (5, 11, 12) are designed with a side opening (20) for securing the side sections, in plan view at least partly as an undercut slot (15, 16), whereby the mould cavity block (1, 40, 50, 60, 70) has an essentially uniform width (D), the edge section (5, 11, 12) has cutouts (13) for securing side sections (2,2a, 2b), by which intermediate webs (24) with uniform web width (S) are formed, **characterised in that** the side sections (2, 2a, 2b) are screwed on at right angles to the direction of the undercut slots (15, 16).

2. Mould according to claim 1, **characterised in that** the side section (2, 2a, 2b) is screwed and/or clamped by means of the undercut slots (15, 16) to the mould cavity block (1, 40, 50, 60, 70) and, in particular, is additionally welded.

3. Mould according to one of the preceding claims, **characterised in that** the side section (2, 2a, 2b) and the mould cavity block (1, 40, 50, 60, 70) are aligned relative to one another by means of pins (31) and/or bearing surfaces:

4. Mould according to one of the preceding claims, **characterised in that** the undercut slot (15) is designed in particular as a T-slot (16) or L-slot and in cross section has an in particular square and/or rounded hollow cavity (41) and a neck (42) connecting the latter to the environment (23) and preferably is designed as a torch cut clearance (43).

5. Mould according to one of the preceding claims, **characterised in that** the slots (15, 16) and/or the cutouts (13) are arranged at regular intervals from one another.

6. Mould according to one of the preceding claims, **characterised in that** the slots (15, 16) have different neck lengths (1₁, 1₂) and in particular T-slots (16) with different neck lengths (1₁, 1₂) are arranged next to one another in an alternate manner.

7. Mould according to one of the preceding claims, **characterised in that** securing means for connecting the mould cavity block (1, 40, 50, 60, 70) with the side section (2, 2a, 2b) are in the form of a threaded rod with a wedge clamp.

8. Mould according to claims 1 to 6, **characterised in that** securing means for connecting the mould cavity block (1, 40, 50, 60, 70) with the side section (2, 2a, 2b) are in the form of a step-shaped, dowel-like claw clamping device.

9. Mould according to claims 1 to 6, **characterised in that** securing means for connecting the mould cavity block (1, 40, 50, 60, 70) with the side section (2,2a, 2b) are in the form of an eyebolt with a wedge bolt.

10. Mould according to one of the preceding claims, **characterised in that** a cutout (13, 15, 16, 81, 82) in the edge section (5) of the mould (1 or 3) is filled with a damping filler.

11. Mould according to claim 10, **characterised in that** polymer concrete (72) is provided as the filler.

12. Mould according to one of the preceding claims, **characterised in that** the cutout (13, 15, 81, 82) has an opening cross section with tapered sections (74, 77) and widened sections (75, 78).

13. Mould according to one of the preceding claims, **characterised in that** walls (76) of the cutout (13, 13a, 13b, 13c, 15, 81, 82) are connected by at least one anchor (79) with at least two anchor points (80).

14. Mould according to one of the preceding claims, **characterised in that** annularly close cutouts (81) are provided which are all filled with filler.

15. Mould according to claim 14, **characterised in that** annularly closed cutouts (81) and laterally open cutouts (82) run through the mould cavity block (1) in any spatial direction.

16. Mould according to claim 15, **characterised in that** at least two cutouts (81, 82) are connected by at least one connecting space (90), in particular bores.

17. Mould according to claim 16, **characterised in that** the connecting space (90) is filled with filler material.

18. Mould according to one of claims 15 to 17, **characterised in that** annularly closed cutouts (81) and the laterally open cutouts (82) are arranged in a corner section (86) of the mould cavity block (1).

19. Mould according to one of claims 15 to 18, **characterised in that** a prefabricated insert (87) made of filler material can be inserted or adhered into the annularly closed cutouts (81) and the laterally open cutouts (82).

## Revendications

1. Moule de fabrication de corps en béton, en particulier des pavés, comportant une partie inférieure de moule (3) composée d'un bloc de chambre de moule (1, 40, 50, 60, 70) et des parties latérales vissées (2, 2a, 2b) avec celui-ci, le bloc de chambres de moule (1, 40, 50, 60, 70) présentant une zone interne (4) comportant des chambre de moule (6, 7) et une zone de bord (5), ayant des évidements (13) destinés à fixer les parties latérales avec en vue de dessus au moins en partie une forme de rainure en contre-dépouille (15, 16) comportant une ouverture latérale (20), le bloc de chambre de moule (1, 40, 50, 60, 70) présentant une épaisseur (D) sensiblement constante alors que la zone de bord (5, 11, 12) a des évidements (13) destinés à fixer les parties latérales (2, 2a, 2b) (13), et formant entre eux des entretoises intermédiaires (24) de largeur d'entretoise (S) à peu près constante,
**caractérisé en ce que**
le vissage des parties latérales (2, 2a, 2b) se fait transversalement au tracé des rainures contre-dépouillées (15, 16).

2. Moule selon la revendication 1,
**caractérisé en ce que**
la partie latérale (2, 2a, 2b) est vissée et/ou croisillonnée sur les rainures en contre-dépouille (15, 16) avec le bloc de chambre de moule (1, 40, 50, 60, 70), et en particulier soudée en plus.

3. Moule selon l'une une quelconque des revendications précédentes,
**caractérisé en ce que**
la partie latérale (2 ; 2a, 2b) et le bloc de chambre de moule (1, 40, 50, 60, 70) sont alignés l'un par rapport à l'autre par des tiges (31) et/ou des surfaces d'appui.

4. Moule selon l'une quelconque des revendications précédentes,
**caractérisé en ce que**
la rainure en contre-dépouillée (15) est en particulier une rainure en T (16) ou en L, présentant en section transversale un espace creux (41) en particulier rectangulaire et/ou arrondi et un col (42) reliant celui-ci à l'environnement (23), et formée de préférence par un dégagement au chalumeau (43).

5. Moule selon l'une quelconque des revendications précédentes,
**caractérisé en ce que**
les rainures (15, 16) et/ou les évidements (13) sont à intervalles réguliers.

6. Moule selon l'une quelconque des revendications précédentes,
**caractérisé en ce que**
les rainures (15, 16) présentent des longueurs de col différentes (1₁, 1₂), et en particulier des rainures en T (16) côte à côte ont en alternance des longueurs de col différentes (1₁, 1₂).

7. Moule selon l'une quelconque des revendications précédentes,
**caractérisé en ce que**
les moyens de fixation destinés à relier le bloc de chambres de moule (1, 40, 50, 60, 70) à la partie latérale (2, 2a, 2b) sont des tiges filetées comportant un dispositif de serrage à clavette.

8. Moule selon l'une quelconque des revendications 1 à 6, **caractérisé en ce que**
les moyens de fixation destinés à relier le bloc de chambres de moule (1, 40, 50, 60, 70) à la partie latérale (2, 2a, 2b) des tirants à griffes, étagés en forme de cheville.

9. Moule selon l'une quelconque des revendications 1 à 6, **caractérisé en ce que**
les moyens de fixation destinés à relier le bloc de chambres de moule (1, 40, 50, 60, 70) à la partie latérale (2, 2a, 2b) sont des vis à anneau comportant une vis à coin.

10. Moule selon l'une quelconque des revendications précédentes,
**caractérisé en ce qu'**
un évidement (13, 15, 16, 81, 82) situé dans la zone de bord (5) du moule (1 ou 3) est rempli d'un matériau de remplissage amortissant.

11. Moule selon la revendication 10,
**caractérisé en ce que**
le matériau de remplissage est du béton au polymère (72)

12. Moule selon l'une quelconque des revendications précédentes,
**caractérisé en ce que**
l'évidement (13, 15, 81, 82) présente une section transversale d'ouverture avec des rétrécissements (74, 77) et des élargissements (75, 78).

13. Moule selon l'une quelconque des revendications précédentes,
**caractérisé en ce que**
des parois (76) de l'évidement (13, 13a, 13b, 13c, 15, 81, 82) sont reliées par au moins un ancrage (79) comportant au moins deux points d'ancrage (80).

14. Moule selon l'une quelconque des revendications précédentes,
**caractérisé en ce que**
des évidements fermés en anneau (81) sont tous remplis de matériau de remplissage.

15. Moule selon la revendication 14,
**caractérisé en ce que**
les évidements fermés en anneau (81) et les évidements ouverts latéralement (82) traversent le bloc de chambres de moule (1) dans une quelconque direction dans l'espace.

16. Moule selon la revendication 15,
**caractérisé en ce qu'**
au moins deux évidements (81, 82) sont reliés par au moins un espace de liaison (90), en particulier des perçages.

17. Moule selon la revendication 16,
**caractérisé en ce que**
l'espace de liaison (90) est rempli de matériau de remplissage.

18. Moule selon l'une quelconque des revendications 15 à 17,
**caractérisé en ce que**
les évidements fermés en anneau (81) et les évidements ouverts latéralement (82) sont dans une zone angulaire (86) du bloc de chambre de moule (1).

19. Moule selon l'une quelconque des revendications 15 à 18,
**caractérisé en ce qu'**
un insert préfabriqué (87) constitué de matériau de remplissage peut être placé ou collé dans les évidements fermés en anneau (81) et les évidements ouverts latéralement (82).
